# EUROPÄISCHE PATENTSCHRIFT

(11) **EP 0 439 823 B1**
(45) Veröffentlichungstag und Bekanntmachung des Hinweises auf die Patenterteilung: **22.09.1993**
(21) Anmeldenummer: 90125360.9
(22) Anmeldetag: 22.12.1990
(51) Int. Cl.: B65D 81/02

(54) **Verpackung zum Schutz von elektronischen Geräten vor Transportschäden**
Package for protecting electronic devices against damage during transport
Emballage pour protéger des appareils électroniques contre l'endommagement pendant le transport

(30) Priorität: 27.01.1990 EP 90101634
(43) Veröffentlichungstag der Anmeldung: 07.08.1991
(73) Patentinhaber: GRUNDIG E.M.V. Elektro-Mechanische Versuchsanstalt Max Grundig holländ. Stiftung & Co. KG., D-90762 Fürth (DE)
(72) Erfinder: Arnold, Jürgen, Grundig E.M.V., Elektro-Mech. Vers, W-8510 Fuerth (DE)

(56) Entgegenhaltungen:
- CH-A- 436 109
- DE-A- 2 058 417
- FR-A- 1 482 435
- FR-A- 2 034 126
- GB-A- 1 118 607
- US-A- 2 863 595

## Beschreibung

Die Erfindung betrifft eine Verpackung zum Schutz von elektronischen Geräten vor Transportschäden gemäß dem Oberbegriff des Anspruchs 1.

Verpackungen dieser Art sind grundsätzlich bekannt. So werden zum Verpacken von empfindlichen Gütern, wie elektronische Geräte der Unterhaltungsbranche, Küchenmaschinen und -geräte, Meßinstrumente usw., z.B. Formteile aus Styropor verwendet, die auf das zu verpackende Gerät aufgesteckt und mit diesem zusammen in einem Transportbehälter verpackt werden.

Solche Formteile aus Styropor weisen jedoch einige gravierende Nachteile auf. So ist zum einen zum Lagern und Transportieren dieser Formteile ein relativ großer Raumbedarf nötig, da ein Ineinanderstapeln der Formteile in den meisten Fällen nicht möglich ist. Die Folgen sind hohe Kosten der Lagerhaltung und des Transports. Zum anderen ist die Entsorgung der gebrauchten Styropor-Formteile problematisch. In vielen Fällen werden sie als nicht abbaubares Material in einer Deponie gelagert. Es wurden zwar in letzter Zeit unter dem Einfluß des wachsenden Umweltbewußtseins schon Verfahren entwickelt, die Styropor-Teile zu zermahlen und in verschiedener Art und Weise einer erneuten Verwendung zuzuführen, doch sind diese Verfahren noch ziemlich teuer, so daß deshalb der größte Teil der Styropor-Abfallflut auf diese Art nicht weiterverarbeitet wird.

Styropor kann zwar in Müllverbrennungsanlagen verbrannt werden, doch muß dieser Verbrennungsvorgang bei einer Temperatur von >1000°C erfolgen. Bleibt die Verbrennungstemperatur unter 1000°C so entstehen neben CO₂ auch Schadstoffe wie unverbrannte Kohlenwasserstoffe. Die meisten der heutigen Müllverbrennungs-Anlagen arbeiten mit Temperaturen zwischen 600 und 850°C.

Des weiteren ist es bekannt, sogenannte Verpackungspolster aus Pappe oder Wellpappe als Verpackungsmaterial einzusetzen.

So wird in dem DE-GM 1 906 464 ein Verpackungspolster beschrieben, welches - entsprechend zugeschnitten und geformt bzw. gefaltet - als Dämpfungsmittel für ein in einem Behälter verpacktes Packgut eingesetzt wird. Solch ein Verpackungspolster besteht im wesentlichen immer aus einem Stück flächigen Materials, das zu mehreren übereinanderliegenden Lagen zusammengefaltet ist und von der dem Packgut zugewandten Seite aus in wenigstens der ersten der aufeinanderfolgenden Lagen mit zum Packgut passenden Ausnehmungen versehen ist. Als Material wird Karton, Pappe oder Wellpappe vorgeschlagen. Die Form und Größe der fertigen Verpackungspolster ist bereits in dem Zuschnitt des flächigen Materials festgelegt. Entsprechend des späteren Einsatzzweckes des Verpackungspolsters muß das flächige Material die notwendigen Umrisse, Ausnehmungen, Freischnitte, Biegekerben usw. erhalten.

Das Problem des Raumbedarfs bei Transport- und Lagerhaltung der Verpackungsteile ist in diesem Fall zwar gering, auch die Entsorgung der gebrauchten Verpackung ist weit weniger problematisch als bei Styropor, doch entstehen bei der Herstellung der Verpackungsteile erhebliche Kosten. Zu einen müssen die flächigen Zuschnitte mit den oben erwähnten Umrissen, Ausnehmungen, Freischnitten, Biegekerben usw. versehen werden, wozu doch ein erheblicher Werkzeug- und Arbeitseinsatz notwendig ist und zum anderen müssen die Verpackungspolster unmittelbar vor ihrem Einsatz aus ihrer flächigen Form erst in ihre endgültige Form gebracht werden, was auch ziemlich zeitaufwendig und teuer ist.

Weiterhin bekannt ist auch eine Verpackung nach DE-OS 2 058 417. Dort wird vorgeschlagen, ein Verpackungspolster aus Kunststoff-, Metall- oder Naturstoffolien und -Pressmassen herzustellen, welches zur Aufnahme verschiedener Güter mit meist rechteckigem Seitenquerschnitt dient, wobei zumindest eine Seitenlänge des Verpackungsgutes mit der Seitenlänge der in das Verpackungspolster eingeformten Tasche übereinstimmt. Zur Erzielung der notwendigen Stabilität des Verpackungspolsters muß dieses vor seinem Einsatz verstärkt werden. Dies geschieht dadurch, daß an das zu verstärkende Verpackungshauptteil ein oder mehrere Verstärkungsteile angeformt sind, die vor dem Einsetzen der Verpackungspolster auf das Verpackungshauptteil geklappt und mit diesem verklemmt werden.

Das Problem des großen Raumbedarfs für Lagerung und Transport stellt sich auch hier nicht, weil die einzelnen Teile ineinander stapelbar sind. Die Verpackungspolster müssen allerdings vor ihrem Einsatz mit einigem Arbeitsaufwand erst komplettiert werden. Das Problem der umweltfreundlichen Entsorgung der gebrauchten Verpackungen ist insbesondere dann vorhanden, wenn, wie vorgeschlagen, Kunststoff- und Metallfolien Verwendung finden.

Eine weitere Verpackung ist aus der US-A-2863595 bekannt. Dabei handelt es sich um eine Verpackung zum Verpacken eines rechteckigen Packguts, beispielsweise einer Uhr. Die Verpackung umhüllt dazu das Packgut auf vier Seiten, wie aus Fig. 4 ersichtlich ist. Die einzelnen Verpackungselemente bestehen aus länglichen, mit verschiedenen ausgeformten Erhebungen und Vertiefungen versehenen, Grundkörpern: Die Erhöhungen und Vertiefungen sind im einzelnen so geformt, daß das später zu verpackende Gut auf Flächen der Erhebungen aufliegt und in der Auflageebene von außerhalb des Packguts sich erstreckenden, weiteren Erhebungen, gegen Verschieben gesichert ist. Die einzelnen Teile der Grundkörper hängen mittels scharnierähnlichen Verbindungen aneinander. Die Lage der scharnierähnlichen Verbindungen ist so gewählt, daß das spezielle Packgut durch Hochklappen der Teile teilweise umhüllt wird. Das umhüllt Packgut kann nun in einen Behälter, beispielsweise einen Transportbehälter, aufgenommen werden. Als Material für die Grundkörper wird ein "molded pulp", also ein geformter Brei angegeben, worunter man beispielsweise das Material von allseits bekannten Eierverpackungen verstehen kann.

Der Erfindung liegt die Aufgabe zugrunde, eine Verpackung zu schaffen und derart auszugestalten, daß
1. sie zum Verpacken von relativ großen und schweren elektronischen Geräten, wie Fernseh-, Video- und Audiogeräten, sowie in Größe und Gewicht ähnlichen Geräten, beispielsweise Küchengeräten oder Meßgeräten geeignet ist,
2. sie aus einem umweltfreundlichen leicht entsorgbaren Material besteht,
3. eine veränderbare elastische Verformbarkeit durch bedarfsweises Auf- oder Ineinanderstapeln von Verpackungsteilen ermöglicht wird,
4. sie preiswert und leicht zu handhaben ist,
5. sie zur Reduzierung des Raumbedarfs beim Transport und bei der Lagerung durch Ineinanderstapeln auf ein minimales Volumen bringbar ist.

Diese Aufgabe wird durch die in Anspruch 1 gekennzeichneten Merkmale gelöst.

Die Verwendung von Zellstoffmaterial zur Herstellung von Lebensmittel-Aufnahmebehältern ist an sich schon bekannt.

In der CH-A-436 109 wird beispielsweise eine sogenannte "Eierverpackung" beschrieben. Diese Verpackung besteht aus gegossenem Zellstoff oder Papiermaché mit aus der Fläche nach oben und unten herausragenden Erhebungen und Vertiefungen, die so geformt sind, daß sie vor allem beim Aufeinanderstapeln von zwei oder mehreren Verpackungsteilen die verpackten Eier umschließende räumliche Behälter bilden. Es handelt sich bei dieser Verpackung um eine Spezialverpackung für ein immer gleich geformtes Verpackungsgut.

Das Zellstoff-Material weist an und für sich keine allzu große Festigkeit auf. Es eignet sich erst durch die spezielle erfindungsgemäße Formgebung der Verpackungselemente für den Einsatz als Geräteverpackung schwererer Güter wie Fernseh-, Video- und Audio-Geräten.

Entsprechend der Aufgabenstellung, werden in Form und Material diesen bekannten Lebensmittel-Aufnahmebehältern ähnliche, Hohlprofilteile als Teile zwischen dem Gerät und dem Transportbehälter benutzt. Durch eine, den jeweiligen Erfordernissen des Gerätes entsprechende Gestaltung der Hohlprofil-Elemente und durch deren aneinander oder ineinander stapelbaren Art wird erst die benötigte Stabilität bzw. die erforderliche elastische Verformbarkeit der Hohlprofil-Teile bzw. der Gesamtverpackung erreicht.

Durch die Gestaltung der Hohlprofil-Elemente können die Verpackungen z.B. für den Transport oder die Lagerhaltung ineinander geschachtelt werden, wodurch ein auf ein Minimum reduziertes Volumen erreicht werden kann. Lagerhaltungs- und Transportkosten werden somit verringert.

Die Entsorgung der Verpackung gemäß der Erfindung ist vollkommen unproblematisch und umweltfreundlich, weil das Material sowohl brenn- als auch verrottbar ist.

Die Erfindung wird nachstehend anhand der Zeichnungen näher erläutert. Im einzelnen zeigen:

Die Figuren 1 bis 6 eine erste Ausführungsform und zwar zeigt:
- Fig. 1: ein erfindungsgemäßes Hohlprofil-Teil,
- Fig. 2: eine Verpackungseinheit im Schnitt dargestellt, bestehend aus verpacktem Gerät, Verpackung und Transportbehälter,
- Fig. 3: eine aufgeklappte aus mehreren Hohlprofil-Teilen bestehende Verpackung,
- Fig. 4: eine zum Zweck der Lagerung oder des Transports zusammengeklappte Verpackung,
- Fig. 5: eine Konturlinien-Darstellung von aufeinander gestapelten Hohlprofil-Teilen,
- Fig. 6: eine Konturlinien-Darstellung von ineinander geklappten Hohlprofil-Teilen;

die Figuren 7 bis 12 eine zweite Ausführungsform, wobei zur leichteren Unterscheidung zur ersten Ausführungsform das Hohlprofil-Teil als Verpackungselement bezeichnet wird, und zwar zeigt:
- Fig. 7: ein in einem geöffneten Transportbehälter zwischen zwei Verpackungselementen liegendes Gerät,
- Fig. 8: eine Draufsicht auf ein Verpackungselement aus der Richtung aus der das Gerät eingelegt wird (Richtung Y aus Fig. 9),
- Fig. 9: eine Seitenansicht eines Verpackungselementes,
- Fig. 10: eine Schnittdarstellung durch das Verpackungselement aus Fig. 9 in Richtung X gesehen,
- Fig. 11: eine Seitenansicht auf ein in einem Verpackungselement liegendes Gerät,
- Fig. 12: die Frontseite eines in zwei Verpackungselementen liegenden verpackten Videorecorders.

Aus Fig. 1 ist ersichtlich, daß das aus mehreren Hohlprofil-Elementen 2 bestehende Hohlprofil-Teil 1 formmäßig derart gestaltet ist, daß die benötigte elastische Verformbarkeit entsteht und daß mehrere Hohlprofil-Teile aufeinander gesetzt oder ineinander geschachtelt werden können.

Die Hohlprofil-Elemente 2 können dabei die Form von einfachen oder mehrfach abgesetzten Kegelstümpfen, von paraboloiden oder von Kugelkalotten besitzen.

Die Fig. 2 zeigt eine Darstellung, in der das Gerät 3 von der aus sieben Hohlprofil-Teilen bestehenden Verpackung allseitig umschlossen und der Raum zwischen Gerät 3 und Transportbehälter 4 dadurch ausgefüllt wird. Zur Vereinfachung der Darstellung ist der Schnitt durch die Verpackung schraffiert gezeichnet.

Eine Ausführungsform einer aufgeklappten Verpackung zeigt die Fig. 3. Die Bereiche in denen die einzelnen Hohlprofil-Teile Hohlprofil-Elemente aufweisen, sind zur Vereinfachung schraffiert gezeichnet. Die gezeichnete Ausführungsform stellt eine Verpackung dar, die das Gerät allseitig umschließt. Durch andere Gestaltung, z.B. durch Weglassen von Hohlprofil-Teilen können wunschgemäß auch weniger Seiten des Gerätes umschlossen werden.

Die einzelnen Hohlprofil-Teile sind durch scharnierartige Verbindungen 12 miteinander verbunden. Diese Verbindungen beinhalten je mindestens eine Soll-Biegestelle 5',8',10', damit die Hohlprofil-Teile in eine das Gerät umhüllende Form geklappt werden können.

In einer weiteren Ausführungsform sind für jede Verbindung zwei Soll-Biegestellen vorhanden. Dadurch kann die Verpackung in einer Art nach Fig. 4 extrem raumsparend zusammengeklappt werden. Die Abstände der Soll-Biegestellen 5'- 5'', 8'- 8'', 10'- 10'' auf jeder Verbindung sind entsprechend der gewünschten Art des Zusammenklappens unterschiedlich angelegt.

Durch eine Gestaltung der Hohlprofil-Elemente 2 nach Fig. 5 ist ein Stapeln der Hohlprofil-Teile 1 aufeinander möglich. Da die aufeinandertreffenden Flächen der Hohlprofil-Elemente ineinandergreifende Erhebungen 2a bzw. Vertiefungen 2b aufweisen, ist eine seitliche Fixierung der Hohlprofil-Teile 1 gegeneinander gegeben.

Entsprechend der Gestaltung der Hohlprofil-Elemente 2 können die Hohlprofil-Teile 1 nach Fig. 6 ineinandergestapelt werden.

Es kann also bei Benutzung von gleichen Hohlprofil-Teilen durch aufeinander- bzw. ineinanderstapeln der Hohlprofil-Teile der Verzögerungsweg, den das Gerät beim Fall zur Verfügung hat, in weiten Grenzen variiert werden.

Dementsprechend ändert sich reziprok die auf das Gerät wirksame Kraft.

Die in Fig. 7 dargestellte Verpackung besteht aus einem Transportbehälter 4 und zwei das Gerät 3 haltenden Verpackungselementen 23. Beim Verpacken des Gerätes werden die zwei Verpackungselemente auf dieses aufgesteckt und als Einheit in den Transportbehälter 4 geschoben. Nach Schließen des Transportbehälters ist die Verpackung versandfähig.

In den Fig. 8, 9 und 10 sind die wesentlichen Merkmale eines Verpackungselementes 23 zu sehen, welches die Form eines Hohlprofil-Teiles aufweist. Aus der Fläche 19 ragen nach unten ein Längsprofil 17 und drei dieses Längsprofil rechtwinklig kreuzende Querprofile 16 heraus. Die Vertiefung 14 die eine wesentlich geringere Tiefe als die Längs- und Querprofile aufweist, hat die Umrißform des Seitenteils eines zu verpackenden Gerätes. Die Auflage 18, die Querführung 24 und die Längsführung 25 sind die Berührflächen zwischen Gerät 3 und Verpackungselement 23.

Eine zweite Vertiefung 15 mit geringerer Tiefe als die Vertiefung 14 bildet die Absätze 20 und die Stufen 21. Das Vorhandensein der Vertiefung 15 bewirkt eine größere Biege- und Verwindungssteifigkeit des Verpackungselementes 23. Durch Lage und Größe der Vertiefung 15 kann das Verpackungselement in seinen Dämpfungseigenschaften dem zu verpackenden Gerät angepaßt werden. Der nach oben aus der Fläche 19 ragende Wulst 22 verleiht dem Verpackungselement eine zusätzliche Steifigkeit. Die Längs- und Querprofile sowie die Vertiefungen sind aus der Fläche 19 konisch sich verjüngend ausgeformt. Dadurch wird die erfindungsgemäße Stapelbarkeit der Verpackungselemente erreicht.

In Fig. 11 ist ein mit seiner schmalen Seite in einem Verpackungselement 23 steckendes Gerät 3 gezeigt. Die Querführungen 24 und die Längsführung 25 fixieren das Gerät. Die über das Geräteprofil herausragenden Teilbereiche des Verpackungselementes füllen den Raum zwischen Gerät 3 und dem hier nicht dargestellten Transportbehälter aus und bilden dadurch die gewünschte Dämpfungszone. In Fig. 12 ist ein entsprechend der Fig. 7 verpacktes Gerät als Schnittdarstellung durch einen Transportbehälter 4 mit Blick auf das Bedienteil des Gerätes zu sehen.

## Patentansprüche

1. Verpackung zum Schutz von elektronischen Geräten, wie Fernseh-, Video- und Audiogeräten, sowie Küchengeräten oder Messgeräten, vor Transportschäden, welche zu diesem Zweck das Gerät zumindest teilweise formschlüssig umschließt und welche den Raum zwischen Gerät und Transportbehälter zumindest teilweise ausfüllt, wobei als Verpackungsmaterial ein an sich bekanntes Zellstoffmaterial benutzt wird, welches zum Zweck der elastischen Verformbarkeit als Hohlprofil-Teil, bestehend aus gleichartigen, aneinandergereihten und miteinander verbunden Hohlprofil-Elementen ausgestaltet ist,
**dadurch gekennzeichnet**, daß
das Hohlprofil-Teil (23) als Halbschale mit angeformten Hohlprofil-Elementen aus einer Grundfläche (19) ausgeformt ist, wobei die Halbschale als Auflage für das Gerät (3) und die Hohlprofil-Elemente (16,17) als Versteifungsrippen und zur Anlage an den die Verpackung umhüllenden Transportbehälter dienen.

2. Verpackung nach Anspruch 1,
**dadurch gekennzeichnet**, daß
die Verpackung aus zwei Hohlprofil-Teilen (23) besteht, von denen jedes
- sich kreuzende Versteifungsrippen (16,17) aufweist, welche dadurch entstanden sind, daß aus der Grundfläche (19) nach einer Seite ein Längsprofil (17) und quer dazu mindestens ein Querprofil (16) ausgeformt ist,
- eine ebenfalls aus der Grundfläche (19) in gleicher Richtung wie die Versteifungsrippen (16,17) herausragende Vertiefung (14) besitzt, die eine geringere Tiefe als die Profile (16,17) aufweist und in der Außenkontur der Kontur einer Geräteseite entspricht, wobei deren Konturflächen die Querführung (24) und die Längsführung (25) für das Gerät (3) bilden,
- so gestaltet ist, daß die Vertiefung (14) und die Längs- und Querprofile (17, 16) sich aus der Fläche (19) herausragend konisch verjüngen und somit die einzelnen Hohlprofil-Teile (23) ineinander stapelbar sind.

3. Verpackung nach Anspruch 1 und 2,
**dadurch gekennzeichnet**, daß
aus der Grundfläche (19) des Verpackungselementes (23) heraus mindestens eine weitere Vertiefung (15) geformt ist, die konzentrisch zur Vertiefung (14) liegt, deren Grundfläche größer und deren Tiefe kleiner als die der Vertiefung (14) ist und die sich ebenfalls aus der Grundfläche (19) herausragend konisch verjüngt.

4. Verpackung nach Anspruch 3,
**dadurch gekennzeichnet**, daß
die Grundfläche der Vertiefung (15) einen rechteckigen Querschnitt besitzt.

5. Verpackung nach Anspruch 3,
**dadurch gekennzeichnet**, daß
die Grundfläche der Vertiefung (15) eine von einem rechteckigen Querschnitt abweichende Form besitzt.

6. Verpackung nach den Ansprüchen 1 bis 5,
**dadurch gekennzeichnet**, daß
eine die Grundfläche (19) des Verpackungselementes (23) begrenzende Wulst (22) vorhanden ist, welche in der Gegenrichtung der Vertiefungen (14,15) und der Längs- und Querprofile (17,16,) aus der Fläche (19) herausragt.

7. Verpackung nach den Ansprüchen 1 bis 6,
**dadurch gekennzeichnet**, daß
das Längsprofil (17) und die Querprofile (16) rechteckige Grundflächen besitzen.

8. Verpackung nach Anspruch 1,
**dadurch gekennzeichnet**, daß
die Verpackung aus mehreren Hohlprofil-Teilen (1) besteht, welche über scharnierartige Verbindungen (12) so miteinander verbunden sind, daß die einzelnen Hohlprofil-Teile (1) aufeinander oder ineinander klappbar sind.

9. Verpackung nach Anspruch 8,
**dadurch gekennzeichnet**, daß
die scharnierartigen Verbindungen (12) zwischen den Hohlprofil-Teilen (1) je eine Soll-Biegestelle (5', 8', 10') und/oder zusätzlich zur ersten je eine zweite Soll-Biegestelle (5'', 8'', 10'') besitzen.

10. Verpackung nach Anspruch 1,
**dadurch gekennzeichnet**, daß
die Hohlprofil-Elemente (2) die Form von einfachen oder mehrfach abgesetzten Kegelstümpfen oder von Paraboloiden oder von Kugelkalotten besitzen.

## Claims

1. Packaging for the protection of electronic equipment, such as television, video and audio equipment, as well as kitchen appliances or measuring instruments, against damage during transit, which, for this purpose, at least partially encloses the item of equipment with a form fit and which at least partially fills the space between the item of equipment and the transport container, a pulp material known per se being used as packaging material, which, for the purpose of elastic deformability is shaped as a hollow-profile part, comprising identical hollow-profile elements arranged against one another in series and connected to one another, characterised in that the hollow-profile part (23) is formed from a base surface (19) as a half-shell with formed-on hollow-profile elements, the half-shell serving as a rest for the item of equipment (3) and the hollow-profile elements (16, 17) serving as reinforcing ribs and for bearing against the transport container enveloping the packaging.

2. Packaging according to Claim 1, characterised in that the packaging comprises two hollow-profile parts (23), of which each
- has crossing reinforcing ribs (16, 17), which are produced by a longitudinal profile (17) being formed from the base surface (19) to one side and by at least one transverse profile (16) being formed from the said surface transversely thereto,
- has a depression (14) which likewise protrudes from the base surface (19) in the same direction as the reinforcing ribs (16, 17), has a lower depth than the profiles (16, 17) and corresponds in the outer contour to the contour of one side of the item of equipment, the contour surfaces of which form the transverse guide (24) and the longitudinal guide (25) for the item of equipment (3),
- is designed in such a way that the depression (14) and the longitudinal and transverse profiles (17, 16) taper conically as they protrude from the surface (19) and consequently the individual hollow-profile parts (23) can be stacked one in the other.

3. Packaging according to Claims 1 and 2, characterised in that at least one further depression (15) is formed from the base surface (19) of the packaging element (23), lies concentrically with respect to the depression (14) and the base surface of which is greater and the depth of which is less than that of the depression (14) and which likewise tapers conically as it protrudes from the base surface (19).

4. Packaging according to Claim 3, characterised in that the base surface of the depression (15) has a rectangular cross-section.

5. Packaging according to Claim 3, characterised in that the base surface of the depression (15) has a shape other than that of a rectangular cross-section.

6. Packaging according to Claims 1 to 5, characterised in that there is a bead (22) which bounds the base surface (19) of the packaging element (23) and protrudes from the surface (19) in the opposite direction to the depressions (14, 15) and the longitudinal and transverse profiles (17, 16).

7. Packaging according to Claims 1 to 6, characterised in that the longitudinal profile (17) and the transverse profiles (16) have rectangular base surfaces.

8. Packaging according to Claim 1, characterised in that the packaging comprises a plurality of hollow-profile parts (1) which are connected to one another by means of hinge-like connections (12) in such a way that the individual hollow-profile parts (1) can be folded one on the other or one in the other.

9. Packaging according to Claim 8, characterised in that the hinge-like connections (12) between the hollow-profile parts (1) each have a predetermined bending point (5', 8', 10') and/or in addition to the first each have a second predetermined bending point (5'', 8'', 10'').

10. Packaging according to Claim 1, characterised in that the hollow-profile elements (2) have the shape of simple or multiply offset truncated cones or of paraboloids or of spherical caps.

## Revendications

1. Emballage servant à protéger des appareils électroniques, tels que des appareils de télévision, des appareils vidéo et des appareils audio, ainsi que des appareils de cuisine ou des appareils de mesure, vis-à-vis d'endommagements pendant leur transport, qui entoure, à cet effet, l'appareil au moins partiellement selon un blocage par coopération de formes complémentaires et remplit au moins partiellement l'espace présent entre l'appareil et le récipient de transport, un matériau cellulaire connu en soi, qui est agencé, dans le but de l'obtention de la déformabilité élastique, sous la forme d'une pièce profilée creuse constituée d'éléments profilés creux identiques, disposés en série et reliés entre eux, étant utilisé en tant que matériau d'emballage, caractérisé en ce que la pièce profilée creuse (23) est réalisée à partir d'une surface de base (19) sous la forme d'une demi-coque sur laquelle sont formés des éléments profilés creux, la demi-coque étant utilisée comme support pour l'appareil (3), et les éléments profilés creux (16,17) étant utilisés comme nervures de renforcement et étant destinés à s'appliquer contre le récipient de transport qui entoure l'emballage.

2. Emballage selon la revendication 1, caractérisé en ce que l'emballage est constitué par deux pièces profilées creuses (23), dont chacune
- comporte des nervures croisées de renforcement (16,17), qui sont obtenues par formage d'un profilé longitudinal (17), d'un côté, à partir de la surface de base (19) et d'au moins un profilé transversal (16), transversalement par rapport au profilé longitudinal,
- possède un renfoncement (14), qui s'étend à partir de la surface de base (19) dans la même direction que les nervures de renforcement (16,17), possède une profondeur inférieure à celle des profilés (16,17) et dont le contour extérieur correspond à celui d'un côté de l'appareil, les surfaces de contour du renfoncement constituant le guide transversal (24) et le guide longitudinal (25) pour l'appareil (3),
- est agencé de telle sorte que le renfoncement (14), le profilé longitudinal (17) et les profilés transversaux (16) possèdent une forme rétrécie conique à partir de la surface (19) et que par conséquent les différentes pièces profilées creuses (23) peuvent être empilées les unes dans les autres.

3. Emballage selon les revendications 1 et 2, caractérisé en ce qu'à partir de la surface de base (19) de l'élément d'emballage (23) est formé au moins un autre renfoncement (15), qui est concentrique au renfoncement (14) et dont la surface de base est supérieure et la profondeur inférieure à celles du renfoncement (14) et qui possède également une forme rétrécie conique à partir de la surface de base (19).

4. Emballage selon la revendication 3, caractérisé en ce que la surface de base du renfoncement (15) possède une section transversale rectangulaire.

5. Emballage selon la revendication 3, caractérisé en ce que la surface de base du renfoncement (15) possède une forme qui diffère de la section transversale rectangulaire.

6. Emballage selon les revendications 1 à 5, caractérisé en ce qu'il est prévu un rebord (22), qui limite la surface de base (19) de l'élément d'emballage (23) et fait saillie en sens opposé des renfoncements (14, 15), du profilé longitudinal (17) et des profilés transversaux (16) à partir de la surface (19).

7. Emballage selon les revendications 1 à 6, caractérisé en ce que le profilé longitudinal (17) et les profilés transversaux (16) ont des surfaces de base rectangulaires.

8. Emballage selon la revendication 1, caractérisé en ce que l'emballage est constitué par plusieurs pièces profilées creuses (1), qui sont reliées entre elles par l'intermédiaire de liaisons en forme de charnières (12) de telle sorte que les différentes pièces profilées creuses (1) peuvent être repliées les unes sur les autres ou les unes dans les autres.

9. Emballage selon la revendication 8, caractérisé en ce que les liaisons en forme de charnières (12) entre les pièces profilées creuses (1) possèdent chacune une zone de pliage composé (5; 8'; 10') et/ou, en plus de la première, une seconde zone de pliage composé (5'', 8'',10'').

10. Emballage selon la revendication 1, caractérisé en ce que les éléments profilés creux (2) possèdent la forme de troncs de cône simples ou étagés de façon multiple ou de paraboloïdes ou de calottes sphériques.
